# EUROPÄISCHE PATENTSCHRIFT

(11) **EP 2 505 737 B1**
(45) Veröffentlichungstag und Bekanntmachung des Hinweises auf die Patenterteilung: **11.04.2018**
(21) Anmeldenummer: 12157505.4
(22) Anmeldetag: 29.02.2012
(51) Int. Cl.: E04F 13/06, E06B 1/62

(54) **Bauwerksecke mit Anputzleiste**
Building corner with plastering strip
Angle de construction doté d'une bande de crépissage

(30) Priorität: 28.03.2011 DE 102011006223
(43) Veröffentlichungstag der Anmeldung: 03.10.2012
(73) Patentinhaber: Braun, August, 37011 Ceske Budejovice (CZ)
(72) Erfinder: Braun, August, 37011 Ceske Budejovice (CZ)
(74) Vertreter: Schmitt-Nilson Schraud Waibel Wohlfrom Patentanwälte Partnerschaft mbB

(56) Entgegenhaltungen:
- EP-A2- 1 956 158
- EP-A2- 2 093 368
- EP-A2- 2 281 971
- AT-A4- 506 957
- DE-A1-102007 009 945
- DE-U1- 20 019 519

## Beschreibung

Die Erfindung betrifft eine Bauwerksecke mit einer daran angeordneten Anputzleiste.

Beim Bau von Gebäuden wird in der Regel so vorgegangen, dass Fenster- und Türstöcke, das sind die fest mit dem Bauwerk verbundenen feststehenden Fenster- oder Türrahmen, in entsprechende Wandöffnungen des Rohbaus eingesetzt und dort befestigt werden. An der Außenseite der Gebäudewand kann zusätzlich eine Wärmedämmung angebracht werden. In einer späteren Phase wird der Rohbau außen und innen verputzt. Hierbei ist insbesondere an der Außenseite des Bauwerks der Anschluss des Putzes an den Fensterstock oder Türstock eine kritische Stelle, weil der Putz stirnseitig an das Material des Fensterstocks oder Türstocks anstößt und dort keine perfekte Bindung eingeht. Da der Putz beim Trocknen etwas schwindet, da Fenster- und Türstöcke Erschütterungen ausgesetzt sind, beispielsweise durch heftiges Zuschlagen der Fenster oder Türen, und da solche Bauwerksecken zudem hohen Temperaturschwankungen ausgesetzt sind, besteht die Gefahr, dass sich ein Riss oder Spalt zwischen dem Putz und dem Fenster- oder Türstock bildet. Hier kann dann Feuchtigkeit eindringen, die auf die Dauer den Fensterstock, den Türstock, die Wärmedämmung und/oder den Putz beschädigt, beispielsweise zur Ausbröckelung des Putzes führt.

Insbesondere bei Bausituationen, bei denen zwischen dem Fenster- oder Türstock und der Wärmedämmung kein oder nur ein sehr kleiner Spalt vorhanden ist, oder bei Bausituationen, bei denen sich ein solcher Spalt aus anderen Gründen nicht zur Aufnahme einer Anputzleiste eignet, fehlen zufriedenstellende Anputzleisten-Lösungen.

EP 2 281 971 zeigt ein Verfahren zum Einbauen einer Putzabschlussleiste für eine Putzschicht auf einer Wärmedämmung eines Gebäudes, wobei die Putzabschlussleiste einen Basisbereich, der einen Expansionsstreifen mit verzögerter Expansionsfähigkeit haltert, und einen Einsperrbereich, der im Einsperrzustand den Expansionsstreifen an der Expansion hindert, aufweist, dadurch gekennzeichnet, dass ein Verwender der Putzabschlussleiste den Einsperrbereich in einen den Expansionsstreifen für die Expansion freigebenden Freigabezustand bringt und dass nach die Putzabschlussleiste mit ihrem Expansionsstreifen in einen Spalt zwischen der Wärmedämmung und einem Bauteil des Gebäudes, insbesondere einem Fensterrahmen oder einem Türrahmen, eingesetzt wird.

Es besteht daher ein Bedarf nach einer Bauwerksecke mit einer Anputzleiste, bei der unabhängig von einem Spalt zwischen Gebäude-Bauteil und Wärmedämmung eine einfache und sichere Anbringung der Anputzleiste und gleichzeitig eine dauerhaft gute Abdichtung gewährleistet wird.

Diese Aufgabe wird durch die Bauwerksecke des unabhängigen Anspruchs 1 gelöst, vorteilhafte Weiterbildungen ergeben sich aus den abhängigen Ansprüchen.

Die erfindungsgemäße Bauwerksecke umfasst eine Gebäudewand und eine darin vorgesehene Gebäudewand-Öffnung, ein in diese Gebäudewand-Öffnung eingebautes Gebäude-Bauteil, insbesondere einen Fenster- oder Türrahmen, eine Fensterbank, einen Balken, eine Metallverbindung oder eine Lisene, eine auf der Außenseite der Gebäudewand oder auf der Stirnseite der Öffnung angebrachte Wärme- und/oder Schalldämmung, und eine Anputzleiste der hier beschriebenen Art. Dabei sind der Basisbereich und der Expansionsstreifen der Anputzleiste an einer Position vor der Wärme-/Schalldämmung, bezogen auf die Erstreckungsrichtung der Gebäudewand-Öffnung, positioniert. Die Anputzleiste ist mittels wenigstens eines Fixiermittels, insbesondere eines Nagels, einer Schraube, eines Dübels, eines Bolzens oder eines Fixierungsstifts, das sich durch eine Öffnung im Einputzschenkel hindurch in die Wärme- oder Schalldämmung erstreckt, an der Wärme-/Schalldämmung fixiert ist. Die Anputzleiste liegt mit ihrem Expansionsstreifen an dem Gebäude-Bauteil und mit der Anlageseite ihres Einputzschenkels an der Stirnseite der Wärme-/Schalldämmung an.

Für eine solche Bauwerksecke ergeben sich die nachstehend mit Bezug auf die Anputzleiste beschriebenen Vorteile und Ausführungsformen, die hier nicht wiederholt werden. Diese Bauwerksecke kann entweder im Montagezustand der Anputzleiste, bei welchem die Anputzleiste mittels dem wenigstens einen Fixiermittel an der Wärme- und/oder Schalldämmung fixiert ist und bei dem die Anputzleiste mit ihrem Expansionsstreifen an einer Position vor der Wärme- und/oder Schalldämmung an dem Gebäude-Bauteil und mit der Anlageseite ihres Einputzschenkels an der Wärme- und/oder Schalldämmung anliegt, vorhanden sein, ohne dass schon eine Putzschicht aufgebracht ist.

Genauso gut können auch der Basisbereich und der Einputzschenkel der Anputzleiste ggf. mitsamt Armierungsgewebeabschnitt mittels einer Putzschicht und ggf. einer darunter liegenden Spachtelschicht eingeputzt sein, wie dies im abhängigen Anspruch 13 beansprucht ist.

Unter Bauwerksecke wird erfindungsgemäß auch ein Gebäudeübergang verstanden, bei dem von außen keine Ecke sichtbar ist. In diesem Fall wird die Ecke zwischen der Oberfläche des in die Gebäudewand-Öffnung eingebauten Gebäude-Bauteils und der Wärme- und/oder Schalldämmung gebildet, wobei die Anputzleiste dazwischen angebracht wird und mit ihrem Einputzschenkel eingeputzt wird, so dass die Außenseite der Putzschicht mit der Außenseite des Gebäude-Bauteils fluchtet.

Eine erfindungsgemäße Anputzleiste für eine Putzschicht auf einer Wärmedämmung und/oder einer Schalldämmung ist zur Anordnung an einem Übergang eines Gebäudes mit einer in einer Gebäudewand vorgesehenen Gebäudewand-Öffnung, mit einem in diese Öffnung eingebauten Gebäude-Bauteil, insbesondere einem Fenster- oder Türrahmen, einer Fensterbank, einem Balken, einer Metallverbindung oder eine Lisene, und mit einer auf der Außenseite der Gebäudewand oder auf der Stirnseite der Öffnung angebrachten Wärme- und/oder Schalldämmung bestimmt. Die Anputzleiste umfasst einen Basisbereich mit einem Expansionsstreifen; einen vorragenden Einputzschenkel zum Einbetten in die Putzschicht, mit wenigstens einer Öffnung; und wenigstens ein Fixiermittel, insbesondere ein Nagel, eine Schraube, ein Dübel, ein Bolzen oder ein Fixierungsstift, das zum Fixieren bzw. Erstrecken durch eine Öffnung im Einputzschenkel hindurch in die Wärme- und/oder Schalldämmung und zum Fixieren der Anputzleiste an der Wärme- und/oder Schalldämmung bestimmt ist. Der Basisbereich und der Expansionsstreifen sind zur Positionierung vor der Wärme-/ Schalldämmung, bezogen auf die Erstreckungsrichtung der Gebäudewand-Öffnung, bestimmt. Der Expansionsstreifen ist zum Anliegen an dem Gebäude-Bauteil bestimmt, nachdem er durch einen Verwender ausgehend von einem Einsperrzustand, in welchem ein Einsperrbereich der Anputzleiste den Expansionsstreifen an der Expansion gehindert hat, in einen für die Expansion freigegebenen Expansionsfreigabezustand gebracht worden ist.

Eine derartige Anputzleiste ist sehr gut für Bausituationen geeignet, bei denen zwischen dem Gebäude-Bauteil und der Wärme- und/oder Schalldämmung kein Spalt oder ein für die Aufnahme eines Bereichs der Anputzleiste nicht geeigneter Spalt vorhanden ist.

Die Anputzleiste wird so an dem Übergang zwischen Gebäude-Bauteil und Wärme- und/oder Schalldämmung angeordnet, dass der Expansionsstreifen vor der Wärme-/ Schalldämmung positioniert ist und somit an einer Position vor der Wärme-/ Schalldämmung an der Oberfläche des Gebäude-Bauteils anliegt, unabhängig davon, ob nun ein Spalt zwischen Wärme- und/oder Schalldämmung und Gebäude-Bauteil vorhanden ist oder nicht.

Der Expansionsstreifen kann aus vorkomprimiertem Schaumstoffmaterial ausgebildet sein. Der Expansionsstreifen liegt an der Oberfläche des Gebäude-Bauteils an und gleicht Bewegungen zwischen Wärme- und/oder Schalldämmung mit aufgebrachter Putzschicht und Gebäude-Bauteil, die sich bspw. durch heftiges Zuschlagen von Fenstern und Türen sowie durch hohe Temperaturschwankungen ergeben, zuverlässig aus. Der Expansionsstreifen wird nicht an dem Gebäude-Bauteil befestigt, und hat eine Expansionsrichtung von der Putzsicht weg auf das Gebäude-Bauteil zu.

Durch die erfindungsgemäße Anputzleiste wird ein gut schalldämpfender und Vibrationen reduzierender Übergang zwischen Gebäude-Bauteil und Wärme- und/oder Schalldämmung geschaffen.

Die Fixiermittel, mit denen die Anputzleiste an der Wärme- und/oder Schalldämmung fixiert wird, sind nur dafür bestimmt, die Anputzleiste während der Montage und der Vorbereitungsschritte des Einputzens an der gewünschten Position an dem Übergang zwischen Gebäude-Bauteil und Wärme- und/oder Schalldämmung zu positionieren. Um die Anputzleiste während der Montage und des Einputzens zuverlässig an diesem Übergang zu halten, wird die erfindungsgemäße Anputzleiste also nicht in einem Spalt lagefixiert und auch nicht an dem Gebäude-Bauteil befestigt, insbesondere angeklebt, sondern die Fixierung der Anputzleiste erfolgt an der Wärme- und/oder Schalldämmung mittels Fixiermitteln, insbesondere Nägeln, Schrauben, Dübeln, Bolzen oder Fixierungsstiften, die sich durch entsprechende Öffnungen im Einputzschenkel der Anputzleiste hindurch in die Wärme-/ Schalldämmung erstrecken und die Anputzleiste an der Wärme- und/oder Schalldämmung fixieren. Diese Fixiermittel verbleiben in der Wärmedämmung, und ihre Enden werden mit eingeputzt. Nach erfolgtem Einputzen ist die Anputzleiste auch durch die Putz-/Spachtelschicht dauerhaft mit der Wärme- und/oder Schalldämmung verbunden.

Diese Fixiermittel gewährleisten eine dauerhafte Fixierung der Anputzleiste an der Wärme-/Schalldämmung.

Die Dübel, Bolzen und Fixierungsstifte können dabei insbesondere mit einem Endkopf ausgebildet sein, der einen größeren Durchmesser als die Öffnungen im Einputzschenkel hat, so dass diese Fixiermittel mit ihrem Endkopf an dem Einputzschenkel anliegen und die Anputzleiste somit sicher an der Wärme-/ Schalldämmung fixieren.

Die Anputzleiste, wie sie vorliegend beansprucht wird, befindet sich nicht im Auslieferzustand, in dem ja die Fixiermittel separat von der Anputzleiste vorliegen und in dem sich der Einsperrbereich im Einsperrzustand befindet und den Expansionsstreifen ein Stück weit zusammenpresst und an der Expansion hindert, sondern vielmehr befindet sich die Anputzleiste in dem an dem Gebäudeübergang angebrachten Einbauzustand, wobei es hierfür unerheblich ist, ob bereits eine Putzschicht aufgebracht worden ist, oder ob dies erst anschließend erfolgt.

Gemäß der Erfindung liegen die Rückseite des vorragenden Einputzschenkels und ein sich ggf. daran anschließender ortsfester Einsperrbereich-Abschnitt in einer Ebene und bilden die Anlageseite der Anputzleiste, für eine flächige Anlage ausschließlich an der Stirnseite der Wärme-/Schalldämmung.

Dabei ist die Anlageseite nicht gestuft ausgebildet, und somit ist die Anputzleiste gemäß dieser Ausführungsform besonders gut geeignet für Bausituationen, bei denen zwischen Gebäude-Bauteil und Wärmedämmung kein oder nur ein sehr kleiner Spalt vorhanden ist oder bei denen zwar ein Spalt vorhanden ist, dieser sich jedoch aus anderen Gründen nicht zur Fixierung eines Bereichs der Anputzleiste eignet.

Gemäß einer ersten Ausführungsform der Erfindung ragt der vorragende Einputzschenkel von einer Basiswand des Basisbereichs, insbesondere von dem hinteren Ende einer Basiswand des Basisbereichs weg.

Gemäß einer weiteren Ausführungsform der Erfindung liegt die Rückseite des vorragenden Einputzschenkels auf der Oberfläche der Wärme- und/oder Schalldämmung auf. Eine solche Anputzleiste kann einfach und zuverlässig an dem Gebäudeübergang angebracht werden.

Gemäß einer weiteren Ausführungsform der Erfindung ist zusätzlich zu dem Einputzschenkel ein vorragender Einputzsteg zum Einbetten in die Putzschicht vorgesehen. Dieser vorragende Einputzsteg kann dabei eine geringere Länge als der vorragende Einputzschenkel aufweisen und nach vorne hin ein Stück weit vom vorragenden Einputzschenkel beabstandet sein.

Dabei kann der vorragende Einputzsteg von einer Basiswand des Basisbereichs, insbesondere von einer mittleren bis vorderen Position einer Basiswand des Basisbereichs wegragen.

Ein solcher Einputzsteg kann eine Abziehkante für eine zuerst aufzubringende Spachtelmasse oder eine zuerst aufzubringende erste Putzschicht bilden und somit dem Bearbeiter die Verarbeitung erleichtern, indem die Dicke der aufzubringenden Spachtel/ersten Putzschicht festgelegt wird.

Gemäß einer weiteren Ausführungsform der Erfindung bildet das vordere Ende des Basisbereichs eine Endkante für die Putzschicht bzw. oberste Putzschicht. Somit ist durch die Breite des Basisbereichs die Dicke der Putzschicht und einer ggf. darunter anzubringenden Spachtel- oder Grundputzschicht festgelegt.

Gemäß einer weiteren Ausführungsform der Erfindung ist der Einsperrbereich, der im Anlieferzustand der Anputzleiste den Expansionsstreifen ein Stück weit zusammengepresst hat, auch im Expansionsfreigabezustand vollständig oder teilweise an der Anputzleiste verblieben. Dies vermeidet scharfe und eine Verletzungsgefahr darstellende Abbrechkanten, wie sie beim Abbrechen eines herkömmlichen Einsperrbereichs häufig auftreten.

Gemäß einer weiteren Ausführungsform der Erfindung umfasst der Einsperrbereich einen Teil der Unterseite der Basiswand, einen mit der Basiswand an einem Ende verbundenen schwenkbaren Materialabschnitt und einen Rastvorsprung des Basisbereichs, insbesondere der Basiswand. Ein solcher Einsperrbereich lässt sich auf einfache Weise zusammen mit der übrigen Anputzleiste herstellen, insbesondere extrudieren.

Gemäß einer weiteren Ausführungsform der Erfindung ist der schwenkbare Materialabschnitt aus dem eingerasteten Einsperrzustand, in dem ein Ende des schwenkbaren Materialabschnitts in Rastverbindung mit einem entsprechenden Rastvorsprung des Basisbereichs, insbesondere der Basiswand, stand, durch Lösen dieser Rastverbindung in einen ausgeschwenkten Expansionsfreigabezustand gebracht worden, in dem sich der Expansionsstreifen in eine für die Expansion freigegebenen Zustand befindet. Das Lösen der Rastverbindung und das Ausschwenken oder Entfernen des schwenkbaren Materialabschnitts kann unmittelbar vor dem Anbringen der Anputzleiste an dem Gebäude-Übergang oder auch bei bereits an dem Gebäude-Übergang angebrachter Anputzleiste erfolgen. Danach kann der Expansionsstreifen zur Oberfläche des Gebäude-Bauteils hin expandieren und sich so optimal an die Oberfläche des Gebäude-Bauteils anlegen.

Gemäß einer weiteren Ausführungsform der Erfindung befindet sich der schwenkbare Materialabschnitt in dem ausgeschwenkten Expansionsfreigabezustand in einem Spalt zwischen der Wärme- und/oder Schalldämmung und dem Gebäude-Bauteil. Er wird also quasi nach hinten ausgeschwenkt und in einem solchen Spalt untergebracht. Hierfür muss selbstverständlich ein solcher Spalt vorhanden sein, die Spaltbreite eines solchen Spalts kann sehr gering sein. Dadurch wird demgemäß der ohnehin vorhandene Platz in einem solchen Spalt zur Unterbringung des ausgeschwenkten Materialabschnitts genutzt, der dort verbleibt, und der Aufwand und das Verletzungsrisiko des Abtrennens eines entsprechenden Einsperr-Materialabschnitts und die Entsorgung desselben können vermieden werden.

Gemäß einer weiteren Ausführungsform der Erfindung weist der schwenkbare Materialabschnitt wenigstens einen Schwächungsbereich oder ein Filmscharnier auf, der ein Schwenken des schwenkbaren Materialabschnitts zwischen dem eingerasteten Einsperrzustand und dem ausgeschwenkten Expansionsfreigabezustand ermöglicht. Ein solcher Schwächungsbereich oder ein solches Filmscharnier kann einfach und kostengünstig beispielsweise durch Extrusion hergestellt werden. Der schwenkbare Materialabschnitt kann um einen solchen Schwächungsbereich oder ein Filmscharnier einfach und funktional geschwenkt werden.

Alternativ zur Ausbildung des Einsperrbereichs mit einem schwenkbaren Materialabschnitt kann der Einsperrbereich auch als Flachmaterialstreifen ausgeführt sein, der mit einem Vliesmaterial oder mit einer Kunststofffolie oder mit Papier aufgebaut ist. Wenn der Flachmaterialstreifen, um den Freigabezustand zu erreichen, von der restlichen Anputzleiste weggetrennt werden soll, ist es günstig, ihn aus einem verrottungsfähigen Material, insbesondere verrottungsfähigem Vliesmaterial, verrottungsfähiger Kunststofffolie oder Papier aufzubauen. Dann kann er auf der Baustelle aufwandsarm entsorgt werden. Typische verrottungsfähige Materialien verrotten innerhalb weniger Monate im Erdreich. Ein solcher Flachmaterialstreifen kann durch Schweißung, Klebung oder Klemmung an der restlichen Anputzleiste befestigt sein.

Gemäß einer weiteren Ausführungsform der Erfindung weist/weisen die Oberseite der Basiswand und/oder die Putzseite, also die Vorderseite des Einputzschenkels und/oder der Einputzsteg eine die Haftung der Putzschicht erhöhende Rillenprofilierung auf. Dadurch verbindet sich die Putzschicht noch besser und dauerhafter mit der Anputzleiste.

Gemäß einer weiteren Ausführungsform der Erfindung ist an der Anputzleiste ein Armierungsgewebeabschnitt befestigt, der sich entlang der Oberfläche der Wärme- und/oder Schalldämmung erstreckt. Dieser Armierungsgewebeabschnitt ist an dem Einputzschenkel beispielsweise durch eine Schweißverbindung, insbesondere Ultraschallschweißverbindung befestigt. Im Einbauzustand liegt dieser Armierungsgewebeabschnitt an der Oberfläche der Wärme- und/oder Schalldämmung an und wird danach mittels Spachtelmasse, die den Armierungsgewebeabschnitt durchdringt, mit der Wärme- und/oder Schalldämmung verbunden.

Gemäß einer weiteren Ausführungsform der Erfindung ist an dem Basisbereich an einer Position vor dem Expansionsstreifen eine nach innen, also zu dem Gebäude-Bauteil hin weggespreizte, insbesondere flexible Schutzlippe vorgesehen, die sich vor dem Expansionsstreifen an die Oberfläche des Gebäude-Bauteils anlegt und somit einen Schutz gegen Verschmutzung und Feuchtigkeit bietet.

Gemäß einer weiteren Ausführungsform der Erfindung ist eine streifenförmige Schutzlasche vorgesehen, an der eine Schutzfolie für das Gebäude-Bauteil befestigbar oder befestigt ist. Dafür kann die streifenförmige Schutzlasche mit einer entsprechenden Kleberschicht versehen sein. Eine solche Schutzfolie schützt das Gebäude-Bauteil während des Einputzens vor Verschmutzungen und Beschädigungen.

Gemäß einer weiteren Ausführungsform der Erfindung hängt die streifenförmige Schutzlasche über eine Abbrech-Materialbrücke mit dem Basisbereich, insbesondere mit dem Ende der Basiswand, zusammen. Eine solche streifenförmige Schutzlasche kann durch Durchtrennen der Abbrech-Materialbrücke nach erfolgtem Einputzen von der übrigen Anputzleiste entfernt und entsorgt werden.

Die Erfindung ist nachfolgend anhand von Ausführungsbeispielen mit Bezug auf die beiliegenden Figuren näher erläutert.
Fig. 1 zeigt eine Seitenansicht einer Anputzleiste im Auslieferungszustand;
Fig. 2 zeigt eine schematische Perspektivansicht der Anputzleiste aus Fig. 1 mit drei beispielhaft gezeigten Befestigungsmitteln;
Fig. 3 zeigt einen horizontalen Schnitt eines ersten Ausführungsbeispiels einer Bauwerksecke mit einem Fensterstock und einer Wärmedämmung sowie dazwischen angeordneter und eingeputzter Anputzleiste gemäß den Fig. 1 und 2; und
Fig. 4 zeigt einen horizontalen Schnitt eines zweiten Ausführungsbeispiels einer Bauwerksecke mit einem Fensterstock und einer Wärmedämmung sowie dazwischen angeordneter und eingeputzter Anputzleiste gemäß den Fig. 1 und 2.

Fig. 1 zeigt eine Seitenansicht einer Anputzleiste 2 im Auslieferungszustand.

Die Anputzleiste 2 umfasst einen Basisbereich 4 mit einem im Einsperrzustand befindlichen Einsperrbereich 30, einen Einputzschenkel 8, einen Armierungsgewebeabschnitt 44, einen Einputzsteg 12 und eine streifenförmige Schutzlasche 34.

Der Basisbereich umfasst eine in Fig. 1 waagrecht verlaufende Basiswand 6 mit einem Einputzsteg 12, der von der Oberseite der Basiswand an einer in etwa mittleren Position nach oben wegragt. An dem hinteren Ende der Basiswand 6 ragt ein Einputzschenkel 8 nach oben hin weg, dessen Länge deutlich größer ist als die Länge des Einputzstegs 12. Die rückwärtige, also in Fig. 1 rechts gelegene Seite des Einputzschenkels 8 bildet dessen Wärmedämmungs-Anlageseite 10, mit welcher der Einputzschenkel 8 auf eine Oberfläche einer Wärme- und/oder Schalldämmung aufgelegt wird, und seine vordere, also in Fig. 1 nach links weisende Seite, bildet die Einputzseite des Einputzschenkels 8. Ein in Fig. 1 nach oben verlaufender Armierungsgewebeabschnitt 44 ist mittels einer in Fig. 1 beispielhaft dargestellten Ultraschall-Verschweißung 42 mit dem Einputzschenkel 8, insbesondere mit seiner Einputzseite verbunden.

In Verlängerung des Einputzschenkels 8 setzt unterhalb der Basiswand 6 ein relativ kurzer ortsfester Einsperrbereich-Rückwandabschnitt 20 an, an dem sich über ein erstes Filmscharnier 24 ein schwenkbaren Materialabschnitt anschließt. Dieser schwenkbare Materialabschnitt umfasst einen schwenkbaren Einsperrbereich-Rückwandabschnitt 25, der im Einsperrzustand gemäß Fig. 1 in Verlängerung des ortsfesten Einsperrbereich-Rückwandabschnitts 20 angeordnet ist und mit diesem über das erste Filmscharnier 24 verbunden ist, einen schwenkbaren Bodenabschnitt 22, der mit dem schwenkbaren Einsperrbereich-Rückwandabschnitt 25 über ein zweites Filmscharnier 26 verbunden ist und im Einsperrzustand gemäß Fig. 1 eine waagrechte Ausrichtung hat, wobei das zweite Filmscharnier 26 die rechte untere Ecke des Einsperrbereichs bildet, und in einen am vorderen Ende des schwenkbaren Bodenabschnitts 22 ansetzenden und nach oben verlaufenden schwenkbaren Einsperrbereich-Vorderwand-abschnitt 27 mit einem das obere Ende davon bildenden gebogenem Einrast-endstück 28.

Am vorderen Ende der Basiswand 6 erstreckt sich nach unten hin ein Materialansatz mit einem nach hinten gerichteten Rastvorsprung 18, in den das gebogene Einrastendstück 28 des schwenkbaren Materialabschnitts eingehakt ist und somit in Rastverbindung steht.

An der Unterseite der Basiswand 6 ist ein Expansionsstreifen 32 aus vorkomprimiertem Schaumstoffmaterial befestigt, insbesondere angeklebt, der durch den im Einsperrzustand befindlichen Einsperrbereich 30 in zusammengepresstem Zustand gehalten wird und somit an der Expansion gehindert wird.

Der Einsperrbereich 30 wird somit durch die Unterseite der Basiswand 6, den ortsfesten Einsperrbereich-Rückwandabschnitt 20, den schwenkbaren Materialabschnitt (der das erste Filmscharnier 24, den schwenkbaren Einsperrbereich-Rückwandabschnitt 25, das zweite Filmscharnier 26, den schwenkbaren Bodenabschnitt 22 und den schwenkbaren Einsperrbereich-Vorderwandabschnitt 27 mit gebogenem Einrastendstück 28 umfasst), und dem Materialansatz mit Rastvorsprung 18 gebildet. Der dadurch entstehende Innenraum ist gemäß Fig. 1 beinahe vollständig von dem Expansionsstreifen 32 ausgefüllt und hat eine im wesentlichen rechteckige Form.

An dem Materialansatz mit Rastvorsprung 18 setzt nach vorne hin eine hin eine Schutzlippe 16 an, die schräg nach unten ausgerichtet ist und dafür bestimmt ist, sich im eingebauten Zustand der Anputzleiste 2 an der Oberfläche des Gebäude-Bauteils anzulegen und das Eindringen von Schmutz und Feuchtigkeit zu dem Expansionsstreifen 32 hin zu vermeiden oder zumindest deutlich zu reduzieren.

Die Oberseite der Basiswand 6 und die Vorderseite des Einputzstegs 14 sind mit einer rinnenartigen Profilierung versehen, wodurch die Oberfläche für die anhaftende Putzschicht vergrößert wird und die Anhaftung der Putzschicht an dem Anputzleistenmaterial verbessert wird.

Am vorderen Ende der Basiswand 6 setzt eine streifenförmige Schutzlasche 34 an, die durch Koextrusion mit dem Basisbereich 4, dem Einputzschenkel 8 und dem Einputzsteg 12 hergestellt worden ist. Die streifenförmige Schutzlasche 34 ist an ihrer Oberseite mit einer Kleberschicht 38 versehen und genügend breit ausgebildet, dass eine Schutzfolie daran befestigt werden kann, welche während des Einputzens das Gebäude-Bauteil überspannt und somit vor Verschmutzungen und Beschädigungen schützt. An der Unterseite der streifenförmigen Schutzlasche 34 befindet sich ein nach unten wegstehender Abstandssteg 40, der im Einbauzustand der Anputzleiste 2 auf der Oberseite des Gebäude-Bauteils aufsteht und für eine im Wesentlichen ebene Ausrichtung der Oberseite der streifenförmigen Schutzlasche 34 zur Haupterstreckungsrichtung des Gebäude-Bauteils sorgt.

Fig. 2 zeigt eine schematische Perspektivansicht der Anputzleiste 2 mit drei beispielhaft gezeigten Befestigungsmitteln 50, 52, 54.

Die Befestigungsmittel 50, 52, 54 sind nicht Bestandteil der Anputzleiste 2, wenn diese angeliefert wird.

In der perspektivischen Darstellung der Fig. 2 ist das gleichbleibende Profil über die gesamte Länge der Anputzleiste 2 gut zu erkennen.

Des Weiteren sind im Einputzschenkel 8 kleine Öffnungen 46 ausgebildet, die in zwei Reihen jeweils zueinander versetzt angeordnet sind. Durch diese kleinen Öffnungen 46 können Befestigungsmittel mit geringem Durchmesser, wie Nägel, Schrauben, Dübel, Bolzen oder Fixierungsstifte, geschoben werden. Beispielhaft für solche Fixierungsmittel mit geringem Durchmesser sind ein Steckverbinder 52 und ein Kunststoffnagel 54 dargestellt.

Der Kopf des Kunststoffnagels 54 hat einen solchen Durchmesser, dass er nicht durch die kleinen Öffnungen 46 durchpasst, sondern an die Einputzseite des Einputzschenkels 8 anschlägt.

Der Steckverbinder 52 hat einen mittleren umlaufenden Kragen, der entweder durch die jeweilige kleine Öffnung 46 in die darunter liegende Wärme- und/oder Schalldämmung eingedrückt wird oder der ebenfalls gegen die Einputzseite des Einputzschenkels 8 anschlägt.

Des Weiteren sind in dem Einputzschenkel 8 auch große Öffnungen 48 vorgesehen, durch die Fixierelemente mit größerem Durchmesser in die darunter liegende Wärme- und/oder Schalldämmung eingebracht werden können. Bei solchen größeren Fixiermitteln kann es sich ebenfalls um Nägel, Schrauben, Dübel, Bolzen oder Fixierungsstifte handeln.

Exemplarisch ist in Fig. 2 als solches Fixiermittel eine Kunststoffschraube 50 gezeigt. Diese zeichnet sich dadurch aus, dass ihr Schraubenschaft von der Spitze bis zum ringförmigen Schraubenkopf einen sich verbreiternden Durchmesserverlauf aufweist, dem auch das Schraubengewinde folgt, dass der Innenbereich des Schraubenschafts hohl ist und dass am Schraubenschaft Öffnungen vorhanden sind, so dass das Material, in welches die Kunststoffschraube eingedreht wird, also vorliegend das Material Wärmedämmung, in das Innere des Schraubenschafts gelangen kann, was das Einschrauben erleichtert.

Fixierelemente mit einem dementsprechend breiteren Durchmesser, wie die Kunststoffschraube 50 können durch die größeren Öffnungen 48 in die dahinter liegende Wärme- und/oder Schalldämmung eingebracht werden. Wenn ihr kreisringförmiger Schraubenkopf einen größeren Durchmesser aufweist, als der Innendurchmesser der großen Öffnungen 48, schlagen diese Fixierelemente an die Einputzseite des Einputzschenkels 8 an und fixieren somit die Anputzleiste zuverlässig gegenüber der darunter liegenden Wärme- und/oder Schalldämmung.

Fig. 3 zeigt einen horizontalen Schnitt einer Bauwerksecke 56 mit einem Fensterstock 60 und einer Wärmedämmung 62 sowie einer dazwischen angeordneten und eingeputzten Anputzleiste 2.

In Fig. 3 sieht man einen Ausschnitt einer Gebäudewand 58, einen Ausschnitt eines in eine Fensteröffnung der Gebäudewand 58 eingebauten, feststehenden Fensterstocks 60 mit öffenbarem Fensterflügel, einen Ausschnitt einer Wärme-/ Schalldämmung 62, eine Anputzleiste 2 und einen Endbereich einer Putzschicht 66. Die Richtung von der Gebäudewand 58 weg nach außen liegt in der Zeichenebene oben. Die Wärmedämmung 62 ist auf der Außenseite der Gebäudewand 58 angebracht, insbesondere angeklebt, und übergreift ein Stück weit den Fensterstock 60. Alternativ kann man sich die Gebäudewand 58 in der Zeichnungsebene gemäß Fig. 3 nach oben fortgesetzt denken, so dass in diesem nach oben fortgesetzten Bereich die in Fig. 3 linke Begrenzung der Gebäudewand 58 die Laibungsfläche der Fensteröffnung darstellt. In diesem Fall kann die Wärmedämmung 62 auf der Laibungsfläche angebracht sein.

Die Wärmedämmung 62 besteht typischerweise aus geschäumten Polystyrol oder aus zu einem plattenartigen Gebilde verfestigten Mineralfasern.

Nachdem der Fensterstock 60 in die Fensteröffnung der Gebäudewand 58 eingebaut worden ist, wird die Wärmedämmung 62 angebracht. Dabei kann, wie in Fig. 3 gezeigt, ein Spalt zwischen Außenseite der Gebäudewand 58 und Außenseite des Fensterstocks 60 entstehen, und ein solcher relativ breiter Spalt ist in Fig. 3 beispielhaft dargestellt. Ebenso kann dieser Spalt deutlich schmaler ausgebildet sein oder ganz fehlen.

Zum Anbringen der Anputzleiste 2 an dem Übergang zwischen dem Fensterstock 60 und der Wärmedämmung 62 wird wie folgt vorgegangen.

Zunächst wird der Einsperrbereich, wie er ausführlich mit Bezug auf Fig. 1 beschrieben worden ist, von dem Einsperrzustand gemäß Fig. 1 in den in Fig. 3 gezeigten Expansionsfreigabezustand gebracht, indem die Rastverbindung zwischen gebogenem Einrastendstück 28 und Rastvorsprung 18 gelöst wird und der schwenkbare Materialabschnitt nach außen geschwenkt wird. Dieser schwenkbare Materialabschnitt kann entweder durch Trennen eines der Filmscharniere 24 und 25 von dem übrigen Bereich der Anputzleiste 2 entfernt werden (nicht gezeigt) oder, wie in Fig. 3 dargestellt, nach hinten weggeschwenkt werden und an dem übrigen Bereich der Anputzleiste 2 verbleiben.

Dann wird die Anputzleiste 2 an dem Übergang zwischen Wärmedämmung 62 und Fensterstock 60 angebracht, indem der Expansionsstreifen 32 vor der Wärmedämmung 62 an die Oberfläche des Fensterstocks 60 angelegt wird und indem die Anlageseite 10 des vorragenden Einputzschenkels 8 auf die Oberseite der Wärmedämmung 62 aufgelegt wird. Das Armierungsgewebe 44 liegt dabei ebenfalls an der Oberfläche der Wärmedämmung 62 an oder erstreckt sich parallel zu dieser.

Dann wird die Anputzleiste 2 unter gleichzeitigem Andrücken an den Fensterrahmen an der Wärmedämmung 62 fixiert, wie dies in Fig. 3 mittels eines beispielhaft dargestellten Steckverbinders 52 visualisiert ist. Dabei werden die Fixiermittel, hier anhand eines Steckverbinder 52 gezeigt, durch die Öffnungen 46 und/oder 48 im Einputzschenkel 8 in die Wärmedämmung 62 hineingedrückt oder hineingedreht oder hineingeschlagen. Der Endkopf des Fixiermittels kann an dem Einputzschenkel 8 anschlagen, was die Fixierung der Anputzleiste 2 gegenüber der Wärmedämmung 62 noch verbessert.

Wenn ein, wenn auch nur kleiner, Spalt zwischen Wärmedämmung 62 und Fensterstock 60 vorhanden ist, wie dies in Fig. 3 der Fall ist, kann der schwenkbare Materialabschnitt an der Anputzleiste verbleiben und in diesen Spalt 64 eingeschoben werden. Dadurch wird der ohnehin zur Verfügung stehende Raum genutzt und ein unnötiger Bearbeitungsschritt des Entfernens des schwenkbaren Materialabschnitts, der zudem auch ein Verletzungsrisiko durch scharfe Kanten hat, kann vermieden werden.

In vielen Fällen wird der schwenkbare Materialabschnitt 68 des Einsperrbereichs von der Anputzleiste 2 durch Abziehen entfernt. Der schwenkbare Materialabschnitt 68 des Einsperrbereichs kann dabei vor oder nach dem Fixieren der Anputzleiste 2 an der Wärmedämmung 62 oder sogar nach dem Verputzen entfernt oder herausgezogen werden.

Die Anputzleiste 2 kann unabhängig von einem Spalt, also unabhängig vom Vorhandensein eines Spalts oder einer geeigneten Breite eines Spalts, verwendet werden, denn sie wird nicht in einen solchen Spalt positioniert und auch nicht in einem solchen Spalt lagefixiert.

Die Befestigung der Anputzleiste 2 während des Einbaus und des Anputzens erfolgt nur an der Wärmedämmung 62 durch die Fixiermittel. Nachdem die Anputzleiste 2 optimal an einer Position vor der Wärmedämmung 62 positioniert ist, wird nun Spachtelmasse aufgebracht, welche den Armierungsgewebeabschnitt 44 sowie weitere aufzubringende Gewebeabschnitte, von denen in Fig. 3 ein Gewebeabschnitt beispielhaft gezeigt ist, durchdringt, und anschließend wird eine Putzschicht 66 aufgebracht. Dabei kann der Einputzsteg 12 sowie die durch das Ende der Basiswand definierte Putzendkante für die Dicke der aufzubringenden Spachtel- oder Putzschichten behilflich sein. Die gesamte Putzbreite entspricht dabei der Breite der Basiswand der Anputzleiste 2. Die erfindungsgemäße Anputzleiste 2 eignet sich besonders gut für Einbausituationen mit Putzschichten einer gewissen Mindestdicke.

An der streifenförmigen Schutzlasche 34 wird nun eine Schutzfolie befestigt, die den Fensterstock und das Fenster überspannt und somit während des Einputzens vor Beschädigungen und Verschmutzungen schützt. Nach erfolgtem Einputzen wird die Schutzfolie vor der streifenförmigen Schutzlasche abgeschnitten und danach entlang der Abbrech-Materialbrücke 36 durchtrennt, entfernt und entsorgt.

Die so entstehende Bauwerksecke mit Fensterstock 60, Wärmedämmung 62, mit Putzschicht 66 und dazwischen angeordneter Anputzleiste 2 stellt eine dauerhafte und zuverlässige Abdichtung zur Verfügung. Bewegungen zwischen Putzschicht 66, Wärmedämmung 62 und Fensterstock 60 werden durch das Expansionsband 32 sicher ausgeglichen.

Fig. 4 zeigt einen horizontalen Schnitt einer Bauwerksecke 70 mit einem Fensterstock 60 und einer Wärmedämmung 72 sowie einer dazwischen angeordneten und eingeputzten Anputzleiste 2.

Die Bauwerksecke 70 entspricht weitestgehend der in Fig. 3 gezeigten Bauwerksecke 56, auch in Fig. 4 ist ein Ausschnitt einer Gebäudewand 58, ein Ausschnitt eines in eine Fensteröffnung der Gebäudewand 58 eingebauten, feststehenden Fensterstocks 60 mit öffenbarem Fensterflügel, ein Ausschnitt einer Wärme-Schalldämmung 72, eine Anputzleiste 2 und ein Endbereich einer Putzschicht 74 gezeigt. Auch in Fig. 4 liegt die Richtung von der Gebäudewand 58 weg nach außen in der Zeichenebene oben. Die Wärmedämmung 72 ist ebenfalls auf der Außenseite der Gebäudewand 58 angebracht, insbesondere angeklebt, und übergreift ein Stück weit den Fensterstock 60. Die Wärmedämmung 72 besteht typischerweise aus geschäumten Polystyrol oder aus zu einem plattenartigen Gebilde verfestigten Mineralfasern.

Im Unterschied zu der Wärmedämmung 62 aus Fig. 3 erstreckt sich die Wärmedämmung 72 bis zu der Gebäudewand 58, so dass ihre Stirnfläche an der Außenseite der Gebäudewand 58 anliegt und nur ein sehr schmaler Spalt zwischen der Stirnfläche der Wärmedämmung 72 und der Außenseite des Fensterstocks 60 entsteht. Dieser Spalt kann, wenn die Außenseite des Fensterstocks 60 mit der Außenseite der Gebäudewand 58 fluchtet, auch gänzlich fehlen.

Im Unterschied zu der Bauwerksecke 56 ist die Anputzleiste 2 der der Bauwerksecke 70 mittels eines Kunststoffnagels 54, wie er auch in Fig. 2 gezeigt ist, an der Wärmedämmung 72 fixiert, und der schwenkbare Materialabschnitt ist von der Anputzleiste 2 entfernt worden, beispielsweise durch Durchtrennen der Materialschwächung bzw. des Filmscharniers 24.

Zum Anbringen der Anputzleiste 2 an dem Übergang zwischen dem Fensterstock 60 und der Wärmedämmung 72 wird wie folgt vorgegangen.

Zunächst wird der Einsperrbereich, wie er ausführlich mit Bezug auf Fig. 1 beschrieben worden ist, von dem Einsperrzustand gemäß Fig. 1 in den in Fig. 4 gezeigten Expansionsfreigabezustand gebracht, indem die Rastverbindung zwischen gebogenem Einrastendstück 28 und Rastvorsprung 18 gelöst wird und der schwenkbare Materialabschnitt durch Durchtrennen des ersten Filmscharniers 24 von dem Rest der Anputzleiste 2 gelöst wird.

Dann wird die Anputzleiste 2 an dem Übergang zwischen Wärmedämmung 72 und Fensterstock 60 angebracht, indem der Expansionsstreifen 32 vor der Wärmedämmung 72 an die Oberfläche des Fensterstocks 60 angelegt wird und indem die Anlageseite 10 des vorragenden Einputzschenkels 8 auf die Oberseite der Wärmedämmung 72 aufgelegt wird. Das Armierungsgewebe 44 liegt dabei ebenfalls an der Oberfläche der Wärmedämmung 72 an oder erstreckt sich parallel zu dieser.

Dann wird die Anputzleiste 2 unter gleichzeitigem Andrücken an den Fensterstock 60 an der Wärmedämmung 72 fixiert, wie dies in Fig. 4 mittels eines beispielhaft dargestellten Kunststoffnagels 54 visualisiert ist. Dabei werden die Fixiermittel, hier anhand eines Kunststoffnagels 54, gezeigt, durch die Öffnungen 46 und/oder 48 im Einputzschenkel 8 in die Wärmedämmung 72 hineingedrückt oder hineingeschlagen. Der Endkopf des Fixiermittels kann an dem Einputzschenkel 8 anschlagen, was die Fixierung der Anputzleiste 2 gegenüber der Wärmedämmung 72 noch verbessert.

Die Anputzleiste 2 kann unabhängig von einem Spalt, also unabhängig vom Vorhandensein eines Spalts oder geeigneten Breite eines Spalts, verwendet werden, denn sie wird nicht in einem solchen Spalt positioniert und auch nicht in einem solchen Spalt lagefixiert. Die Befestigung der Anputzleiste 2 während des Einbaus und des Anputzens erfolgt nur an der Wärmedämmung 72 durch die Fixiermittel.

Nachdem die Anputzleiste 2 optimal an einer Position vor der Wärmedämmung 72 positioniert ist, wird nun Spachtelmasse aufgebracht, die den Armierungsgewebeabschnitt 44 sowie weitere aufzubringende Gewebeabschnitte, von denen in Fig. 4 ein Gewebeabschnitt beispielhaft gezeigt ist, durchdringt, und anschließend wird eine Putzschicht 74 aufgebracht. Dabei können der Einputzsteg 12 sowie die durch das Ende der Basiswand definierte Putzendkante für die Dicke der aufzubringenden Spachtel- oder Putzschichten behilflich sein. Die gesamte Putzbreite entspricht dabei der Breite der Basiswand der Anputzleiste. Die erfindungsgemäße Anputzleiste 2 eignet sich besonders gut für Einbausituationen mit Putzschichten einer gewissen Mindestdicke.

An der streifenförmigen Schutzlasche 34 wird nun eine Schutzfolie befestigt, die den Fensterstock und das Fenster überspannt und somit während des Einputzens vor Beschädigungen und Verschmutzungen schützt. Nach erfolgtem Einputzen wird die Schutzfolie vor der streifenförmigen Schutzlasche abgeschnitten und danach entlang der Abbrech-Materialbrücke 36 durchtrennt, entfernt und entsorgt.

Die so entstehende Bauwerksecke 70 mit Fensterstock 60, mit Wärmedämmung 72, mit Putzschicht 74 und mit dazwischen angeordneter Anputzleiste 2 stellt eine dauerhafte und zuverlässige Abdichtung zur Verfügung. Bewegungen zwischen Putzschicht 74, Wärmedämmung 72 und Fensterstock 60 werden durch das Expansionsband 32 sicher ausgeglichen.

Die Bauwerksecke 70, bei welcher die Wärmedämmung 62 bis an bzw. unmittelbar vor das Mauerwerk 58 und den Fensterstock 60 heranreicht, weist bessere Wärme-isolierende Eigenschaften auf, als die Bauwerksecke 56 aus Fig. 3, bei welcher ein Spalt zwischen Wärmedämmung 62 und Mauerwerk 58 sowie Fensterstock 60 vorhanden ist.

### Bezugszeichenliste

- 2: Anputzleiste
- 4: Basisbereich
- 6: Basiswand
- 8: Einputzschenkel
- 10: Wärmedämmungs-Anlageseite
- 12: Einputzsteg
- 14: Rinnenprofilierung
- 16: Schutzlippe
- 18: Rastvorsprung
- 20: ortsfester Einsperrbereich-Rückwandabschnitt
- 22: schwenkbarer Bodenabschnitt
- 24: erste Materialschwächung/Filmscharnier
- 25: schwenkbarer Einsperrbereich-Rückwandabschnitt
- 26: zweite Materialschwächung/Filmscharnier
- 27: schwenkbarer Einsperrbereich-Vorderwandabschnitt
- 28: gebogenes Einrastendstück
- 30: eingerasteter Einsperrbereich
- 32: Expansionsstreifen
- 34: streifenförmige Schutzlasche
- 36: Abbrech-Materialbrücke
- 38: Kleberschicht
- 40: Abstandssteg
- 42: Ultraschall-Verschweißung
- 44: Armierungsgewebe
- 46: kleine Öffnungen
- 48: große Öffnungen
- 50: Kunststoffschraube
- 52: Steckverbinder
- 54: Kunststoffnagel
- 56: Bauwerksecke
- 58: Mauerwerk
- 60: Fensterstock
- 62: Wärmedämmung
- 64: Spalt
- 66: Putzschicht
- 68: ausgeschwenkter Einsperrbereich
- 70: Bauwerksecke
- 72: Wärmedämmung
- 74: Putzschicht

## Patentansprüche

1. Bauwerksecke (56) mit einer Gebäudewand (58) und einer darin vorgesehenen Gebäudewand-Öffnung, mit einem in diese Gebäudewand-Öffnung eingebauten Gebäude-Bauteil (60), insbesondere einem Fenster- oder Türrahmen, einer Fensterbank, einem Balken, einer Metallverbindung oder eine Lisene, mit einer auf der Außenseite der Gebäudewand (58) oder auf der Stirnseite der Öffnung angebrachten Wärme- und/oder Schalldämmung (62), und
mit einer Anputzleiste (2) aufweisend:
einen Basisbereich (4) mit einem Expansionsstreifen (32);
einen vorragenden Einputzschenkel (8) zum Einbetten in die Putzschicht (66), mit wenigstens einer Öffnung (46, 48); und
wenigstens ein Fixiermittel (50, 52, 54), insbesondere ein Nagel, eine Schraube, ein Dübel, ein Bolzen oder ein Fixierungsstift;
wobei die Anputzleiste (2) mittels des wenigstens einen Fixiermittels (50, 52, 54), das sich durch eine Öffnung (46, 48) im Einputzschenkel (8) hindurch in die Wärme- oder Schalldämmung (62) erstreckt, an der Wärme-/Schalldämmung (62) fixiert ist, und
wobei die Anputzleiste (2) mit ihrem Expansionsstreifen (32) an dem Gebäude-Bauteil (60) und mit der Anlageseite (10) ihres Einputzschenkels (8) an der Stirnseite der Wärme-/Schalldämmung (62) anliegt;
**dadurch gekennzeichnet, dass**
der Basisbereich (4) und der Expansionsstreifen (32) der Anputzleiste (2) an einer Position vor der Wärme-/Schalldämmung (62), bezogen auf die Erstreckungsrichtung der Gebäudewand-Öffnung, positioniert sind; und
die Rückseite (10) des vorragenden Einputzschenkels (8) gegebenenfalls mit einem sich daran anschließenden ortsfesten Einsperrbereich-Abschnitt (20) in einer Ebene liegt, die Anlageseite (10) der Anputzleiste (2) bildet und flächig ausschließlich an der Stirnseite der Wärme-/Schalldämmung (62) anliegt.

2. Bauwerksecke (56) nach Anspruch 1, wobei die Rückseite (10) des vorragenden Einputzschenkels (8) der Anputzleiste (2) auf der Oberfläche der Wärme- und/oder Schalldämmung (62) aufliegt.

3. Bauwerksecke (56) nach einem der vorhergehenden Ansprüche, wobei die Anputzleiste (2) einen vorragenden Einputzsteg (12) aufweist, der in die Putzschicht (62) eingebettet ist.

4. Bauwerksecke (56) nach Anspruch 3, wobei der vorragende Einputzsteg (12) der Anputzleiste (2) von einer Basiswand (6) des Basisbereichs (4), insbesondere von einer mittleren bis vorderen Position einer Basiswand (6) des Basisbereichs (4) wegragt.

5. Bauwerksecke (56) nach einem der vorhergehenden Ansprüche, wobei die Breite des Basisbereichs (4) der Anputzleiste (2) der Dicke der Putzschicht (66) und einer ggf. darunter angeordneten Spachelschicht entspricht.

6. Bauwerksecke (56) nach einem der vorhergehenden Ansprüche, wobei der Einsperrbereich (30) der Anputzleiste (2) auch im Expansionsfreigabezustand vollständig oder teilweise an der Anputzleiste (2) verblieben ist.

7. Bauwerksecke (56) nach einem der vorhergehenden Ansprüche, wobei der Einsperrbereich (30) der Anputzleiste (2) einen Teil der Unterseite der Basiswand (6), einen mit der Basiswand (6) verbundenen, schwenkbaren Materialabschnitt (22) und einen Rastvorsprung (18) des Basisbereichs, insbesondere der Basiswand, umfasst.

8. Bauwerksecke (56) nach Anspruch 7, wobei der schwenkbare Materialabschnitt (22) der Anputzleiste (2) aus dem eingerasteten Einsperrzustand, in welcher ein Ende des schwenkbaren Materialabschnitts (28) in Rastverbindung mit einem entsprechenden Rastvorsprung (18) des Basisbereichs (4), insbesondere der Basiswand (6) stand, durch Lösen der Rastverbindung (18, 28) in einen ausgeschwenkten Expansionsfreigabezustand (68) gebracht worden ist, in dem sich der Expansionsstreifen (32) in einen für die Expansion freigegebenen Zustand befindet.

9. Bauwerksecke (56) nach Anspruch 7 oder 8, wobei sich der schwenkbare Materialabschnitt (22) der Anputzleiste (2) in dem ausgeschwenkten Expansionsfreigabezustand (68) in einem Spalt zwischen der Wärme- und/oder Schalldämmung (62) und dem Gebäude-Bauteil (60) befindet.

10. Bauwerksecke (56) nach einem der Ansprüche 7 bis 9, wobei der schwenkbare Materialabschnitt (22) der Anputzleiste (2) wenigstens einen Schwächungsbereich oder ein Filmscharnier (24, 26) aufweist, der ein Schwenken des schwenkbaren Materialabschnitts (22) zwischen dem eingerasteten Einsperrzustand und dem ausgeschwenkten Expansionsfreigabezustand (68) ermöglicht.

11. Bauwerksecke (56) nach einem der Ansprüche 1 bis 6, wobei der Einsperrbereich (30) der Anputzleiste (2) ein Flachmaterialstreifen ist, der mit einem Vliesmaterial oder mit einer Kunststofffolie oder mit Papier aufgebaut ist.

12. Bauwerksecke (56) nach einem der vorhergehenden Ansprüche, wobei an dem Basisbereich (4) der Anputzleiste (2) an einer Position vor dem Expansionsstreifen (32) eine nach innen weggespreizte, insbesondere flexible Schutzlippe (16) vorgesehen ist.

13. Bauwerksecke (56) nach einem der Ansprüche 1 bis 12, wobei der Basisbereich (4) und der Einputzschenkel (8) der Anputzleiste (2), ggf. mitsamt Armierungsgewebeabschnitt (44), eingeputzt sind.

## Claims

1. A building corner (56) comprising a building wall (58) and a building wall opening provided therein, and a building component (60) built-into said building wall opening, in particular a window or door frame, a window sill, a beam, a metal connection or a pilaster, and comprising a thermal and/or acoustic insulation (62) attached on the outside of the building wall (58) or on the face side of the opening, and comprising
a plastering strip (2) comprising:
a base portion (4) having an expansion strip (32);
a projecting plastering leg (8) to be embedded in the plaster layer (66) and having at least one opening (46, 48); and
at least one fixing means (50, 52, 54), in particular a nail, screw, dowel, bolt or fixing pin;
said plastering strip (2) being fixed to said thermal/acoustic insulation (62) by means of said at least one fixing means (50, 52, 54) extending through an opening (46, 48) in said plastering leg (8) into the thermal/acoustic insulation (62),
said plastering strip (2) having its expansion strip (32) in abutment with the building component (60) and having the abutting side (10) of its plastering leg (8) in abutment with the face side of the thermal/acoustic insulation (62); **characterised in that** the base portion (4) and the expansion strip (32) of the plastering strip (2) are located in a position in front of the thermal/acoustic insulation (62) with respect to the direction of extension of the building wall opening; and that
the rear side (10) of the projecting plastering leg (8), possibly along with an adjoining stationary trapping portion section (20), is arranged in a plane, constitutes the abutting side (10) of the plastering strip (2) and is in face-to-face abutment solely on the face side of the thermal/acoustic insulation (62).

2. A building corner (56) according to claim 1,
wherein the rear side (10) of the projecting plastering leg (8) of said plastering strip (2) rests on the surface of the thermal and/or acoustic insulation (62).

3. A building corner (56) according to any of the preceding claims,
wherein the plastering strip (2) has a projecting plastering web (12) that is embedded in the plaster layer (62).

4. A building corner (56) according to claim 3,
wherein the projecting plastering web (12) of the plastering strip (2) projects from a base wall (6) of the base portion (4), in particular from a middle to front position of a base wall (6) of the base portion (4).

5. A building corner (56) according to any of the preceding claims,
wherein the width of the base portion (4) of the plastering strip (2) corresponds to the thickness of the plaster layer (66) and a smoothing layer possibly arranged therebelow.

6. A building corner (56) according to any of the preceding claims,
wherein the trapping portion (30) of the plastering strip (2) is left completely or partially on the plastering strip (2) also in the expansion release state.

7. A building corner (56) according to any of the preceding claims,
wherein the trapping portion (30) of the plastering strip (2) comprises part of the lower side of the base wall (6), a pivotable material section (22) connected to the base wall (6), and a latching projection (18) of the base portion, in particular the base wall.

8. A building corner (56) according to claim 7,
wherein the pivotable material section (22) of the plastering strip (2), from the latched trapping state in which an end of the pivotable material section (28) was in latching connection with a corresponding latching projection (18) of the base portion (4), in particular the base wall (6), has been brought into a pivoted-out expansion release state (68) by releasing the latching connection (18, 28), in which the expansion strip (32) is in a released state for expansion.

9. A building corner (56) according to claim 7 or 8,
wherein the pivotable material section (22) of the plastering strip (2), in the pivoted-out expansion release state (68), is located in a gap between the thermal and/or acoustic insulation (62) and the building component (60).

10. A building corner (56) according to any of claims 7 to 9,
wherein the pivotable material section (22) comprises at least one weakened portion or a film hinge (24, 26) which permits pivoting of the pivotable material section (22) between the latched trapping state and the pivoted-out expansion release state (68).

11. A building corner (56) according to any of claims 1 to 6,
wherein the trapping portion (30) of the plastering strip (2) is a flat material strip that is constructed with a non-woven material or with a plastic film or with paper.

12. A building corner (56) according to any of the preceding claims,
wherein the base portion (4) of the plastering strip (2), at a position in front of the expansion strip (32), has an inwardly spread apart, in particular flexible protective lip (16) provided thereon.

13. A building corner (56) according to any of claims 1 to 12,
wherein the base portion (4) and the plastering leg (2), optionally along with a reinforcing fabric section (44), are covered by plaster material.

## Revendications

1. Angle de construction (56) comprenant un mur de bâtiment (58) et une ouverture de mur de bâtiment y étant prévue, ayant un élément de construction de bâtiment (60) incorporé dans cette ouverture de mur de bâtiment, en particulier un châssis de fenêtre ou de porte, un appui de fenêtre, une poutre, un composé métallique ou une lésène, pourvu d'une isolation thermique et/ou acoustique (62) pratiquée sur la face extérieure du mur de bâtiment (58) ou sur la face frontale de l'ouverture, et
ayant une baguette à crépi (2) comprenant :
une zone de base (4) comportant un ruban d'expansion (32) ;
une branche à crépi (8) en saillie, destinée à être encastrée dans la couche de crépi (66), dotée d'au moins une ouverture (46, 48) ; et
au moins un moyen de fixation (50, 52, 54), en particulier un clou, une vis, une cheville, un boulon ou une clavette de fixation ;
cependant que la baguette à crépi (2), au moyen du au moins un moyen de fixation (50, 52, 54) qui, à travers une ouverture (46, 48) située dans la branche à crépi (8), s'étend dans l'isolation thermique et/ou acoustique (62), est fixée à l'isolation thermique/acoustique (62), et
cependant que la baguette à crépi (2) est, par son ruban d'expansion (32), en appui contre l'élément de construction de bâtiment (60) et est, par le côté d'appui (10) de sa branche à crépi (8), en appui contre la face frontale de l'isolation thermique/acoustique (62) ;
**caractérisé en ce que**
la zone de base (4) et le ruban d'expansion (32) de la baguette à crépi (2) sont positionnés à une position située avant l'isolation thermique/acoustique (62) relativement à la direction dans laquelle s'étend l'ouverture de mur de bâtiment ; et
la face arrière (10) de la branche à crépi (8) en saillie se trouve éventuellement dans un plan avec une section stationnaire de zone d'enfermement (20) y étant adjacente, constitue le côté d'appui (10) de la baguette à crépi (2), et est en appui en surface exclusivement sur la face frontale de l'isolation thermique/acoustique (62).

2. Angle de construction (56) selon la revendication 1, cependant que la face arrière (10) de la branche à crépi (8) en saillie de la baguette à crépi (2) repose sur la surface de l'isolation thermique et/ou acoustique (62).

3. Angle de construction (56) selon une des revendications précédentes, cependant que la baguette à crépi (2) comporte une barrette à crépi (12) en saillie encastrée dans la couche de crépi (62).

4. Angle de construction (56) selon la revendication 3, cependant que la barrette à crépi (12) en saillie de la baguette à crépi (2) fait saillie à partir d'un mur de base (6) de la zone de base (4), en particulier à partir d'une position de moyenne à antérieure d'un mur de base (6) de la zone de base (4).

5. Angle de construction (56) selon une des revendications précédentes, cependant que la largeur de la zone de base (4) de la baguette à crépi (2) correspond à l'épaisseur de la couche de crépi (66) et d'une couche d'enduit éventuellement sous-jacente.

6. Angle de construction (56) selon une des revendications précédentes, cependant que la zone d'enfermement (30) de la baguette à crépi (2) demeure, aussi à l'état de déblocage de l'expansion, entièrement ou partiellement à la baguette à crépi (2).

7. Angle de construction (56) selon une des revendications précédentes, cependant que la zone d'enfermement (30) de la baguette à crépi (2) comprend une partie du côté inférieur du mur de base (6), une section de matériau (22) pivotante reliée au mur de base (6), et un cran d'encliquetage (18) de la zone de base, en particulier du mur de base.

8. Angle de construction (56) selon la revendication 7, cependant que la section de matériau (22) pivotante de la baguette à crépi (2) a, à partir de l'état d'enfermement (30) encliqueté dans lequel une extrémité de la section de matériau (28) pivotante se trouvait en liaison d'encliquetage avec un cran d'encliquetage (18) correspondant de la zone de base (4), en particulier du mur de base (6), été portée, par libération de la liaison d'encliquetage (18, 28), à un un état pivoté de déblocage de l'expansion (68) dans lequel le ruban d'expansion (32) se trouve dans un état débloqué pour l'expansion.

9. Angle de construction (56) selon la revendication 7 ou 8, cependant que la section de matériau (22) pivotante de la baguette à crépi (2), à l'état pivoté de déblocage de l'expansion (68), se trouve dans une fente située entre l'isolation thermique et/ou acoustique (62) et l'élément de construction de bâtiment (60).

10. Angle de construction (56) selon une des revendications de 5 à 9, cependant que la section de matériau (22) pivotante de la baguette à crépi (2) comporte au moins une zone d'affaiblissement ou une charnière en film (24, 26) qui permet un pivotement de la section de matériau (22) pivotante entre l'état d'enfermement encliqueté et l'état pivoté de déblocage de l'expansion (68).

11. Angle de construction (56) selon une des revendications de 1 à 6, cependant que la zone d'enfermement (30) de la baguette à crépi (2) est un ruban de matériau plat qui est formé avec un matériau non tissé ou avec un film en matière plastique ou avec du papier.

12. Angle de construction (56) selon une des revendications précédentes, cependant que, à la zone de base (4) de la baguette à crépi (2), à une position située avant le ruban d'expansion (32), une languette de protection (16) écartée vers l'intérieur, en particulier flexible, est prévue.

13. Angle de construction (56) selon une des revendications de 1 à 12, cependant que la zone de base (4) et la branche à crépi (8) de la baguette à crépi (2), éventuellement y compris une section de tissu de renforcement (44), sont crépies.
